# EUROPÄISCHE PATENTSCHRIFT

(11) **EP 0 150 661 B1**
(45) Veröffentlichungstag und Bekanntmachung des Hinweises auf die Patenterteilung: **06.05.1987**
(21) Anmeldenummer: 84730111.6
(22) Anmeldetag: 12.10.1984
(51) Int. Cl.: B41J 11/70, B41J 11/66

(54) **Formularabtrenneinrichtung für randgelochte Endlosformulare mit Abreissperforationen**
Form-separating device for perforated webs with feed-holes
Dispositif servant à séparer des formulaires, pour formulaires continus à marges perforées presentant des perforations pour détachement

(30) Priorität: 10.01.1984 DE 3400894
(43) Veröffentlichungstag der Anmeldung: 07.08.1985
(73) Patentinhaber: MANNESMANN Aktiengesellschaft, 40027 Düsseldorf (DE)
(72) Erfinder: Engelhardt, Günter, D-7908 Niederstotzingen (DE); Lohrmann, Gerhard, D-7915 Elchingen 1 (DE)
(74) Vertreter: Presting, Hans-Joachim, Dipl.-Ing.

## Beschreibung

Die Erfindung betrifft eine Formularabtrenneinrichtung für randgelochte Endlosformulare mit Abreißperforationen, die an Schreibmaschinen und an Druckern, insbesondere an Matrixdruckern, einsetzbar ist, bestehend aus einer Formularführung mit Traktoren und Traktorklappen und einem über dem Maschinengehäuse befindlichen Leitgitter.

Derartige Formularabtrenneinrichtung dienen dem Abreißen der fertiggeschriebenen bzw. fertiggedruckten ein- oder mehrlagigen Formularen von Hand und ohne Abreißschiene, die die Bauweise einer Schreibmaschine oder eines Druckers komplizierter und aufwendiger sowie hinsichtlich der Bedienbarkeit ungünstiger gestaltet.

Der Aufbau einer solchen Formularabtrenneinrichtung ist außerdem für eine Verarbeitung der Formulare in gestrecktem Zustand gestaltet. Der gestreckte Zustand ist vorteilhaft beim Abreißen, weil dann bei mehrlagigen Formularen das Deckblatt zum Schlußblatt nicht durch ungleich lange Wegstrecken verschoben wird.

Formufarführungen mit Traktoren und Traktorklappen sind bekannt (DE-OS 30 36 642). Die Traktorklappen sind hierbei abschwenkbar um die randgelochten Formularbahnen in die Papierführung einzubringen. Nach dem Einlegen der Papierbahnen führen die Stifte des Traktors das Papier und übertragen auf die Papierbahn die erforderliche Vorschubkraft. Diese Art der Papierbahn-Führungen erfordert einen Spaltabstand der Traktorklappe von der Papieroberfläche, der einersteils sicherstellt, daß durch Berührung mit der Traktorklappe keine bremsende Reibung an der Papierbahn entsteht, daß ferner nur die Stifte in der Randlochung ihre volle Vorschubkraft übertragen und daß ein- oder mehrlagige Papierbahnen verarbeitet werden können. Derartige mehrlagige Papierbahn füllen den Spalt ganz oder teilweise aus.

Der Erfindung liegt die Aufgabe zugrunde, ein fertiggeschriebenes bzw. fertiggedrucktes Endlosformular lediglich unter Ausnutzung der Perforation abzutrennen (sog. quick tear), ohne daß die Anordnung einer Abreißschiene den Aufbau der Maschine verkompliziert, wobei so weit gegangen werden soll, auf die Abreißschiene gänzlich zu verzichten.

Die gestellte Aufgabe wird aufgrund der eingangs bezeichneten Formularabtrenneinrichtung dadurch gelöst, daß außen am Maschinengehäuse ein Klemmantrieb angeordnet ist, daß der Klemmantrieb mit einer an der Bedienerfrontseite verlaufenden Klemmwelle verbunden ist und daß der Klemmwelle Klemmelemente zugeordnet sind, mittels deren das Endlosformular im Bereich der Abreißperforation für den Abreißvorgang fest einspannbar ist. Ein derartiges Schnelltrennen ist besonders z. B. bei Flugscheinen von großem Vorteil. Bei Betätigung des Klemmantriebs mit einer Hand kann vorteilhafterweise mit der anderen Hand das Formular an der Abreißperforation ohne weiteres getrennt werden.

Das Prinzip einer solchen Schnelltrennung kann in mehreren Gestaltungen verwirklicht werden : Eine dieser Gestaltungen ist dahingehend vorgenommen, daß die im Randbereich des Endlosformulars liegenden Traktorklappen als Klemmelemente für das Endlosformular dienen. In diesem Fall wird auf die Abreißschiene gänzlich verzichtet, wobei eine solche Gestaltung insbesondere bei einer geringeren Anzahl von Formularen in Betracht kommt.

Die Übertragung der Klemmkraft wird dadurch unterstützt, daß in den Traktorklappen jeweils Druckstücke eingesetzt sind und daß die Druckstücke mit der Klemmwelle in Wirkverbindung stehen.

Für Formulare mit einer hohen Anzahl von Einzelblättern und unter Anwendung einer Abreißschiene ist es vorteilhaft, daß das Klemmelement aus einer an der Klemmwelle befestigten Profilschiene besteht, der in der Klemmstellung eine Amboßleiste gegenüberliegt, die am Maschinengehäuse eine Auflage für das Endlosformular bildet.

Um eine breite Anwendbarkeit für Schreibmaschinen, Drucker, insbesondere Matrixdrucker und dgl. schreibenden Büromaschinen zu schaffen, wird ferner vorgeschlagen, daß die Klemmwelle in einem Aufsetzgehäuse drehgelagert ist und daß zumindest an einem Ende der Klemmwelle ein selbsttätig rückstellender Bedienungshebel befestigt ist. Die Formularabtrenneinrichtung kann daher auch nachträglich noch an Büromaschinen angebracht werden.

Die Anordnung der Bedienungselemente und die Zugänglichkeit der Papierführung werden ferner dadurch begünstigt, daß das Aufsetzgehäuse und die Länge der Klemmwelle der vollen Breite der Schreibmaschine bzw. des Matrixdruckers entspricht.

Vorteilhaft ist ferner, daß das Aufsetzgehäuse aus transparentem Werkstoff gefertigt ist.

Ein Ausführungsbeispiel der Erfindung ist in der Zeichnung dargestellt und wird nachfolgend näher erläutert. Es zeigen
Figur 1 eine perspektivische Vorderansicht eines Matrixdruckers mit der aufgesetzten Formularabtrenneinrichtung,
Figur 2 einen teilweisen senkrechten Querschnitt durch den Bereich der Formularabtrenneinrichtung des Matrixdruckers und
Figur 3 der zu Fig. 2 gehörende teilweise Längsschnitt,
Figur 4 einen Querschnitt gemäß Fig. 2 als ein alternatives Ausführungsbeispiel und
Figur 5 der zu Fig. 4 gehörende teilweise Längsschnitt.

Die dargestellte Formularabtrenneinrichtung kann für alle schreibenden Büromaschinen, wie z. B. Schreibmaschinen, Drucker, Matrixdrucker und dgl., eingesetzt werden. Auf diesen Maschinen werden Endlosformulare 1 mit Randlochungen 2 verwendet. Solche Endlosformulare 1 sind jeweils durch Abreißperforationen 3 in jeweils gleiche oder unterschiedliche Formulare mit einem sich wiederholenden Text eingeteilt bzw. gegeneinander abgegrenzt. Das Endlosformular 1 wird durch zwei den Randlochungen 2 zugeordnete Traktoren 4 zeilenweise oder in größeren Abständen vorgeschoben, wobei die Traktoren 4 mit Traktorklappen 4a (Fig. 3) ausgestattet sind.

Das Endlosformular 1 wird außerhalb der Traktoren 4 durch das am Maschinengehäuse 5 befestigte Leitgitter 6 geführt, wobei sich das bedruckte Endlosformular 1 bei etwa einer Neigung von 10° von der Bedienungsperson weg gerichtet an das Leitgitter 6 anlehnt und nicht etwa gegen die Bedienungsperson kippt, außerdem eine ungefähre Planlage beibehält und deshalb auch noch in der Maschine leicht lesbar ist und beim noch zu beschreibenden Abreißvorgang eine günstige Ausgangsposition beibehält.

Auf das Maschinengehäuse 5 ist das Aufsetzgehäuse 7 lösbar aufgesetzt, das abgenommen werden kann, um das Endlosformular 1 mit dessen Anfang in die Traktoren 4 einzulegen. Das Einlegen erfolgt durch Drehen der Schreibwalze 8 bei abgenommenem Aufsetzgehäuse 7. Während des Betriebes treibt der Schreibwalzenmotor (nicht gezeigt) über das Getriebe 10, das aus mehreren Zahnrädern besteht, die Antriebswelle 11 für die Traktoren 4, die ihrerseits jeweils über ein Stachelband 12 mit den Stiften 12a das Endlosformular über die Randlochung 2 transportieren.

Für den Abtrennvorgang eines beschriebenen bzw. bedruckten Formulars an der Abreißperforation 3 ist gemäß Fig. 3 ein Klemmantrieb 13 vorgesehen, nach dessen Betätigung die Traktorklappen 4a das Endlosformular 1 festhalten, so daß dieses mühelos mit einer Hand und ohne Abreißschiene in Richtung 9 (Fig. 1) abgetrennt werden kann.

Diese Klemmkraft wird dadurch gezielt auf zwei kleine Druckflächen des unbedruckten Randbereiches 2a erhöht, indem in den Traktorklappen 4a jeweils Druckstücke 14 fest eingesetzt sind. Der Klemmantrieb 13 ist mittels der an der Bedienerfrontseite 15 verlaufenden Klemmwelle 16 betätigbar, wobei die Klemmwelle 16 vorteilhafterweise ein einseitig abgeflachtes Rundprofil 16a aufweist, bei dessen Drehung mittels an den Enden 16b und 16c befestigter, federnder Bedienungshebel 17 die Druckkraft auf die Druckstücke 14 ausgeübt wird. Währenddem mit einer Hand die Bedienungshebel 17 gedreht werden, kann mit der anderen Hand in einer Schnelltrennbewegung (quick tear) das Formular abgetrennt werden.

Die Klemmwelle 16 ist in Drehlagern 18, die sich am Aufsetzgehäuse 7 befinden, abgestützt. Durch die volle Erstreckung der Klemmwelle 16 über die Bedienerfrontseite 15 liegen die Bedienungshebel 17 vorteilhaft an den Stirnseiten 5a des Maschinengehäuses 5.

Die Klemmkraft zum Abreißen an der Abreißperforation 3, insbesondere für mehrlagige Endlosformulare 1, wird noch erhöht, indem (Fig. 4 und 5) die Klemmwelle 16 mit einer Profilschiene 16d kombiniert wird und am Maschinengehäuse 5 eine gegenüberliegende Amboßleiste 5b vorhanden ist, auf die in Klemmstellung die Profilschiene 16d das Endlosformular 1 einklemmt und dadurch eine Abreißschiene ersetzt. Bei dieser Gestaltung wird der Bedienungshebel 17 vorteilhafterweise nach hinten ragend angeordnet (Fig. 4).

Eine Kombination der Ausführungsformen nach. den Fig. 2 und 3 mit derjenigen der Fig. 4 und 5 führt zu noch höheren Klemmkräften und ist selbstverständlich ebenfalls vorteilhaft.

## Patentansprüche

1. Formularabtrenneinrichtung für randgelochte Endlosformulare mit Abreißperforationen, die an Schreibmaschinen und an Druckern, insbesondere an Matrixdruckern, einsetzbar ist, bestehend aus einer Formularführung mit Traktoren und Traktorklappen und einem über dem Maschinengehäuse befindlichen Leitgitter, dadurch gekennzeichnet, daß außen am Maschinengehäuse (5) ein Klemmantrieb (13) angeordnet ist, daß der Klemmantrieb (13) mit einer an der Bedienerfrontseite (15) verlaufenden Klemmwelle (16) verbunden ist und daß der Klemmwelle (16) Klemmelemente (14/4a bzw. 16d/5b) zugeordnet sind, mittels deren das Endlosformular (1) im Bereich der Abreißperforation (3) für den Abreißvorgang fest einspannbar ist.

2. Formularabtrenneinrichtung nach Anspruch 1, dadurch gekennzeichnet, daß die im Randbereich (2a) des Endlosformulars (1) liegenden Traktorklappen (4a) als Klemmelemente für das Endlosformular (1) dienen.

3. Formularabtrenneinrichtung nach den Ansprüchen 1 und 2, dadurch gekennzeichnet, daß in den Traktorklappen (4a) jeweils Druckstücke (14) eingesetzt sind und daß die Druckstücke (14) mit der Klemmwelle (16) in Wirkverbindung stehen.

4. Formularabtrenneinrichtung nach Anspruch 1, dadurch gekennzeichnet, daß das Klemmelement aus einer an der Klemmwelle (16) befestigten Profilschiene (16d) besteht, der in der Klemmstellung eine Amboßleiste (5b) gegenüberliegt, die am Maschinengehäuse (5) eine Auflage für das Endlosformular (1) bildet.

5. Formularabtrenneinrichtung nach den Ansprüchen 1 bis 3, dadurch gekennzeichnet, daß die Klemmwelle (16) in einem Aufsetzgehäuse (7) drehgelagert ist und daß zumindest an einem Ende (16b bzw. 16c) der Klemmwelle (16) ein selbsttätig rückstellender Bedienungshebel (17) befestigt ist.

6. Formularabtrenneinrichtung nach Anspruch 5, dadurch gekennzeichnet, daß das Aufsetzgehäuse (7) und die Länge der Klemmwelle (16) der vollen Breite der Schreibmaschine bzw. des Matrixdruckers entspricht.

7. Formularabtrenneinrichtung nach den Ansprüchen 5 und 6, dadurch gekennzeichnet, daß das Aufsetzgehäuse (7) aus transparentem Werkstoff gefertigt ist.

## Claims

1. Form separation device for margin-punched continuous forms with tear-off perforations, which is able to be used on typewriters and on printers, in particular on matrix printers, consisting of a form guide with tractors and tractor flaps and a guide grid which is situated over the machine housing, characterized in that externally on the machine housing (5) a clamping drive (13) is arranged, that the clamping drive (13) is connected with a clamping shaft (16) running on the front side (15) for the operator, and that clamping elements (14/4a or respectively 16d/5b) are associated with the clamping shaft (16), by means of which clamping elements the continuous form (1) is able to be firmly secured in the region of the tear-off perforation (3) for the tear-off procedure.

2. Form separation device according to Claim 1, characterized in that the tractor flaps (4a) lying in the margin region (2a) of the continuous form (1) serve as clamping elements for the continuous form (1).

3. Form separation device according to Claims 1 and 2, characterized in that pressure pieces (14) are inserted in each case in the tractor flaps (4a) and that the pressure pieces (14) are in operative connection with the clamping shaft (16).

4. Form separation device according to Claim 1, characterized in that the clamping element consists of a sectional track (16d) which is attached to the clamping shaft (16), opposite which there lies an anvil strip (5b) in the clamping position, which strip forms a support for the continuous form (1) on the machine housing (5).

5. Form separation device according to Claims 1 to 3, characterized in that the clamping shaft (161 is rotatably mounted in an attachment housing (7) and that at least at one end (16b or respectively 16c) of the clamping shaft (16) an automatically resetting operating lever (17) is attached.

6. Form separation device according to Claim 5, characterized in that the attachment housing (7) and the length of the clamping shaft (16) corresponds to the full width of the typewriter or respectively of the matrix printer.

7. Form separation device according to Claims 5 and 6, characterized in that the attachment housing (7) is manufactured from transparent material.

## Revendications

1. Dispositif pour détacher des imprimés pour des imprimés continus à perforations marginales et ayant des perforations de déchirage, qui est utilisable dans des machines à écrire et des imprimantes, en particulier des imprimantes à aiguilles, constitué d'un guide d'imprimés avec tracteurs et volets de tracteur, et une grille de guidage se trouvant au-dessus du carter de la machine, caractérisé en ce que, à l'extérieur, contre le carter (5) de la machine, est disposé un entraînement de serrage (13), en ce que l'entraînement de serrage (13) est relié à un arbre de serrage (16) s'étendant sur le côté de l'utilisateur (15), et en ce que, à l'arbre de serrage (16), sont associés des éléments de serrage (14/4a ou 16d/5b), au moyen desquels l'imprimé continu (1) peut être fortement serré dans la zone des perforations de déchirage (3) pour le processus de déchirage.

2. Dispositif pour détacher des imprimés selon la revendication 1, caractérisé en ce que les volets de tracteur (4a) s'étendant sur la marge (2a) de l'imprimé continu (1) servent d'éléments de serrage pour l'imprimé continu (1).

3. Dispositif pour détacher des imprimés selon les revendications 1 et 2, caractérisé en ce que, dans les volets de tracteur (4a), sont mises en place, à chaque fois, des pièces de pression (14) et en ce que les pièces de pression (14) sont en liaison active avec l'arbre de serrage (16).

4. Dispositif pour détacher des imprimés selon la revendication 1, caractérisé en ce que l'élément de serrage est constitué d'un rail profilé (16d) fixé à l'arbre de serrage (16), auquel fait face, dans la position de serrage, une baguette d'appui (5b), qui constitue, sur le carter (5) de la machine, un support pour l'imprimé continu (1).

5. Dispositif pour détacher des imprimés selon les revendications 1 à 3, caractérisé en ce que l'arbre de serrage (16) est monté rotatif dans un carter démontable (7) et en ce que, au moins à une extrémité (16b ou 16c) de l'arbre de serrage (16), est fixé un levier de manoeuvre (17) à rappel automatique.

6. Dispositif pour détacher des imprimés selon la revendication 5, caractérisé en ce que la longueur de l'arbre de serrage (16) et du carter (7) correspond à la largeur totale de la machine à écrire ou de l'imprimante à aiguilles.

7. Dispositif pour détacher des imprimés selon les revendications 5 et 6, caractérisé en ce que le carter (7) est réalisé en matière transparente.
